# EUROPÄISCHE PATENTSCHRIFT

(11) **EP 3 156 360 B1**
(45) Veröffentlichungstag und Bekanntmachung des Hinweises auf die Patenterteilung: **12.02.2020**
(21) Anmeldenummer: 16192947.6
(22) Anmeldetag: 07.10.2016
(51) Int. Cl.: B66B 11/02

(54) **AUFZUG FÜR KLEINE SCHACHTABMESSUNGEN**
LIFT FOR SMALL SHAFT DIMENSIONS
ASCENSEUR POUR CAGES DE PETITES DIMENSIONS

(30) Priorität: 12.10.2015 DE 202015007048 U; 13.05.2016 DE 202016102576 U
(43) Veröffentlichungstag der Anmeldung: 19.04.2017
(73) Patentinhaber: Wittur Holding GmbH, 85259 Wiedenzhausen (DE); Composyst GmbH, 86857 Hurlach (DE)
(72) Erfinder: Thoss, Volker, 80995 München (DE); Utecht, Stefan, 86916 Kaufering (DE)
(74) Vertreter: Misselhorn, Hein-Martin

(56) Entgegenhaltungen:
- WO-A1-2006/100542
- WO-A1-2011/036686
- DE-A1-102005 041 619
- US-A1- 2007 181 380

## Beschreibung

### Stand der Technik

Die Erfindung betrifft einen Aufzug nach dem Oberbegriff des jeweiligen Hauptanspruchs.

Solche Aufzüge sind in den unterschiedlichsten Varianten seit langem bekannt. Grundsätzlich stellt sich bei Aufzügen das Problem, dass derjenige Raum innerhalb eines Gebäudes, der vom Aufzugsschacht beansprucht wird, nicht für andere Zwecke zur Verfügung steht und zudem die architektonischen Freiheiten bei der Grundrissgestaltung einschränkt. Aufgrund dessen wird schon seit geraumer Zeit daran gearbeitet, die Abmessungen des benötigten Aufzugsschachts so klein wie möglich zu halten. Einen großen Fortschritt hat dabei die Einführung der sogenannten maschinenraumlosen Aufzüge gebracht, also die Einführung von Aufzugskonstruktionen, bei denen der Antrieb und alle notwendigen Komponenten, die bisher im Maschinenraum untergebracht waren, nicht mehr in einem separaten Maschinenraum neben oder oberhalb des Aufzugsschachts untergebracht sind, sondern im Aufzugsschacht selbst ihren Platz finden. Die dadurch erreichten, beträchtlichen Raumeinsparungen reichen inzwischen aber nicht mehr.

Auf der Suche nach immer platzsparenderen Konstruktionen ist bereits daran gedacht worden, den Fahrkorb selbst zu optimieren. Ein Ansatzpunkt ist hierbei der sogenannte Fahrkorbrahmen. Typischerweise werden Fahrkorbrahmen bzw. "Slings" verwendet, die die Aufzugskabine an drei oder vier Seiten umgreifen. Am Fahrkorbrahmen ist die Schienenführung befestigt und am Fahrkorbrahmen sind auch die Brems- bzw. Bremsfangvorrichtung befestigt sowie der Tragmittelstrang. Die Kabine sitzt gedämpft auf dem Fahrkorbrahmen auf. Nahezu alle beim starken Beschleunigen oder beim Fang auftretenden Kräfte werden von dem Fahrkorbrahmen abgefangen und verteilt an die Kabine weitergegeben.

Der Nachteil eines solchen Fahrkorbrahmens ist der, dass er die Aufzugskabine, wie gesagt, im Regelfall an mindestens drei Seiten umgreift und daher entweder größere Schachtabmessungen erfordert oder bei gegebenen Schachtabmessungen nur weniger beladbare Grundfläche für die Aufzugskabine zulässt.

Aufgrund dessen ist in der Patentanmeldung WO 2008/107202 bereits vorgeschlagen worden, auf einen völlig separaten Fahrkorbrahmen zu verzichten und den nach wie vor als stabile Rohrrahmenkonstruktion ausgeführten Fahrkorbrahmen zumindest teilweise in den Fahrkorb zu integrieren. Dies führt bereits zu einer gewissen Raumersparnis. Der nach wie vor erforderliche, recht massive Fahrkorbrahmen beansprucht aber dennoch einigen Raum, auch dann, wenn er teilweise in die Wand der Aufzugskabine integriert ist.

Die Patentanmeldung WO 2011/036686 offenbart eine Fahrkorbkabine mit einem Lastaufnahmerahmen, wobei jedes Eckelement aus einer unterschiedlich gekrümmten Längswand gebildet ist, die in ersten L-förmigen Strukturen endet.

Ein derart gefertigter Fahrkorb ist außerdem sehr aufwendig herzustellen, da er aus einer Vielzahl unterschiedlicher Einzelteile besteht, die großteils miteinander verschweißt werden müssen. Ferner eignet er sich nicht für eine modulare Bauweise, bei der aus vielen Gleichteilen sehr einfach Fahrkörbe mit einer unterschiedlichen Transportkapazität gebaut werden können.

### Problem

Angesichts dessen liegt der Erfindung die Aufgabe zugrunde, einen Aufzug mit noch weiter verringertem Platzbedarf anzugeben, der rationell zu fertigen ist.

### Erfindungsgemäße Lösung und deren Varianten

Erfindungsgemäß wird diese Aufgabe mit einem Aufzug gelöst, der die Merkmale des Anspruchs 1 aufweist.

Vorgeschlagen wird demgemäß ein Aufzug mit einem entlang von Führungsschienen in vertikaler Richtung auf und ab verfahrbaren Fahrkorb. Dieser zeichnet sich dadurch aus, dass der Fahrkorbboden und das Fahrkorbdach durch einschalige Eckelemente miteinander verbunden sind. In Umfangsrichtung benachbarte Eckelemente sind entlang ihrer vertikalen Seitenkanten jeweils nicht unmittelbar miteinander verbunden.

Die Eckelemente bilden jeweils eine Art einlagigen Gurt bzw. eine einlagige Säule über den bzw. die der gesamte (d. h. jeglicher oder jedenfalls im Wesentlichen jeglicher) vertikale Kraftfluss, der zwischen dem Fahrkorbdach und dem Fahrkorbboden auftreten kann, an den Fahrkorbboden weitergeleitet wird. Ausgenommen sind natürlich solche Kräfte, die z. B. beim Bremsen oder beim Fang trägheitsbedingt in den die Lücke zwischen den Eckelementen schließenden Füllelementen selbst entstehen mögen und die dann von diesen selbst unmittelbar an den Fahrkorbboden weitergeleitet werden.

Im Rahmen einer besonders günstigen Ausführungsform ist vorgesehen, dass die Eckelemente aus einem Faserwerkstoff einschließlich faserverstärktem Kunststoff bzw. aus Faserverbundmaterial bestehen. Diese Materialien zeichnen sich durch ihre hohe Festigkeit und ihr vergleichbar geringes Gewicht auch bei höheren Wandstärken aus, sowie durch ihre inhärente Dämpfung. Angesichts dessen ist es bevorzugt so, dass die einschaligen Eckelemente vorzugsweise eine Dicke von mindestens 5 mm und besser von mindestens 7,5 mm aufweisen.

Die Wahl einer höheren Wandstärke ist deswegen interessant, da die großflächigen Seitenwände bei geringen Wandstärken zum Ausbeulen und/oder Vibrieren neigen.

Besonders günstig ist es, wenn ein Eckelement mindestens eine Matte, bevorzugt aus wirrem oder idealerweise gewebtem Fasermaterial, aufweist, die eine gesamte Großfläche des unter ihrer Beteiligung gebildeten Eckelements überspannt. Als Großflächen werden die beiden größten Oberflächen bezeichnet, die direkt dem Fahrkorbinneren und dem Fahrkorbäußeren zugewandt sind. Eine solche Ausgestaltung ist gerade dort besonders günstig, wo auf der Kabineninnenseite eine Sichtoberfläche geschaffen werden soll, die unverkleidet zum Einsatz kommen soll. Wo besonders rationell eine anspruchsvoll designte Sichtoberfläche geschaffen werden soll, kann die besagte Matte aus einem Dekorationsmaterial bestehen, dass nicht oder nicht wesentlich zur Belastbarkeit des Eckelements beiträgt.

Besonders günstig ist es, wenn mindestens drei Eckelemente des Fahrkorbs die Gestalt eines L-Profils besitzen, vorzugsweise jeweils mit einer Ecke, die durch einen Bogen mit einem Krümmungsradius von vorzugsweise mindestens 40 mm gebildet wird. Jedenfalls sobald die Schenkel derartiger Eckelemente an den Flanschen des Fahrkorbdachs und des Fahrkorbbodens befestigt worden sind, bilden derart profiliierte Eckelemente knickstabile Säulen aus, die auch unter der Belastung von zwei auf dem Fahrkorbdach mit dem notwendigen Werkzeug arbeitenden Monteuren nicht nachgeben.

Bevorzugt besitzen ein oder mehrere Eckelemente auf ihrer dem Fahrkorbinneren abgewandten Außenseite mehrere vorzugsweise parallel zueinander verlaufende Schlitze, die mit einem Füllmaterial verfüllt sind. Diese Schlitze erlauben die besonders rationelle Herstellung gekrümmter Eckelemente. Denn sie erlauben es, zunächst eine gerade, zum Biegen eigentlich zu dicke Platte aus Fasermaterial herzustellen, die gezielt so geschwächt wird, dass sie nach dem Aushärten ihres Bindemittels gebogen werden kann. Die ursprüngliche Platte bildet dann ein zwei-schenkeliges Eckelement, dessen Schenkel über einen Krümmungsradius in Gestalt eines Polygonzuges miteinander verbunden sind, der dem Eckelement Knickfestigkeit verleiht.

Nach dem Biegen werden die Schlitze mit einem Füllmaterial ausgefüllt, das sich fest mit dem Material der Platte verbindet und verhindert, dass die Platte wieder in ihre ebene Ausgangsposition zurückfedert.

Besonders günstige Verhältnisse ergeben sich zudem, wenn sich jeder Schenkel eines die Gestalt eines L-Profils einnehmenden Eckelements mindestens 25 cm, besser mindestens 35 cm in horizontaler Richtung entlang der Fahrkorbseite erstreckt, der er zugeordnet ist.

Es ist bevorzugt, wenn in Umfangsrichtung benachbarte Eckelemente zwischen ihren vertikalen Seitenkanten einen Abstand von mindestens 40 cm, besser mindestens 60 cm aufweisen.

Im Rahmen einer besonders bevorzugten Ausführungsform ist vorgesehen, dass zwischen zwei Eckelementen jeweils ein Füllelement angeordnet ist. Ein solches Füllelement leistet im Regelfall keinen zusätzlichen Beitrag zur Lastübertragung zwischen dem Fahrkorbdach und dem Fahrkorbboden.

Typischerweise ist auch das Füllelement einschalig. Ein solches Füllelement kann daher aus einem sehr preisgünstigen Material bestehen, bzw. aus einem dekorativen Material, das keinerlei Rücksicht auf die Festigkeitsverhältnisse nimmt, wie etwa einem opaken oder gemusterten bzw. glasklaren Acrylglas.

Vorzugsweise sind die Füllelemente und/oder die Eckelemente so gestaltet, dass sie an ihrem vertikalen Stoß, bevorzugt auf ganzer Länge, nach der Art von Nut- und Federbrettern ineinandergreifen können. Das erleichtert nicht zuletzt bei Faserwerkstoffen oder Faserverbundwerkstoffen das sichere Fügen und die Herstellung einer ggf. ohne weitere Behandlung als Sichtfläche geeigneten Oberfläche.

Besonders günstig ist es, wenn die Nut- und Federverbindung unter Zwischenlage einer die Feder umgebenden Gummischicht gefügt wird. Auf diese Art und Weise wird ausgeschlossen, dass es im Bereich der Nut- und Federverbindung zu Quietsch- bzw. Knarzgeräuschen oder Vibrationsgeräuschen kommt, wie sie typischerweise im Falle von Relativbewegungen zwischen Kunststoffoberflächen auftreten, die unter Spannung gegeneinander anliegen.

Erfindungsgemäß wird auch Schutz für ein System zum Bau einer Aufzugskabine unter Verwendung der erfindungsgemäßen Eckelemente beansprucht. Ein solches System umfasst vorzugsweise einen - im Idealfall unter Beteiligung eines Hartschaumkerns mit zwei Deckschichten als Sandwich ausgebildeten - Fahrkorbboden mit einem in Umfangsrichtung umlaufenden Flansch zur Verbindung mit den Fahrkorbseitenwänden, ein Fahrkorbdach mit einem in Umfangsrichtung umlaufenden Flansch zur Verbindung mit den Fahrkorbseitenwänden, mit einschalig ausgeführten Eckelementen und zwischen den Eckelementen einbaubaren Füllelementen. Vorzugsweise umfasst das System dabei Füllelemente mit 6 unterschiedlichen Breiten, so dass sich mit dem System Fahrkörbe mit unterschiedlichen Grundflächen herstellen lassen, ohne individuelle Eckelemente herstellen zu müssen.

Hier wird nochmals der entscheidende Vorteil der Erfindung sichtbar - dadurch, dass nur die Eckelemente für die Übertragung des Kraftflusses vom Fahrkorbdach zum Fahrkorbboden zuständig sind, können leicht unterschiedlich breite Füllelemente zum Einsatz kommen. Hierdurch können sehr rationell Fahrkörbe mit unterschiedlichen Grundrissen hergestellt werden. Dies ist insbesondere bei der Altbausanierung von erheblichem Vorteil, wo der neue Fahrkorb jeweils möglichst gut an den gegebenen Schachtquerschnitt angepasst werden muss.

Das erfindungsgemäße System kann in unterschiedlichen Breiten vorgefertigte Füllelemente umfassen und/oder Füllelemente, deren Breite im Einzelfall individuell zugeschnitten wird.

Weitere Wirkungsweisen, Ausgestaltungsmöglichkeiten und Vorteile der erfindungsgemäßen Konstruktion ergeben sich aus den anhand von Figuren beschriebenen Ausführungsbeispielen.

### Figurenliste

Figur 1 zeigt einen erfindungsgemäßen Fahrkorb im Vertikalschnitt, d. h. im Schnitt entlang der Längsachse des zugeordneten Schachts.
Figur 2 zeigt einen erfindungsgemäßen Fahrkorb im Horizontalschnitt knapp oberhalb der Bodenplattform des Fahrkorbes.
Figur 3 zeigt ein erfindungsgemäßes Eckelement im Detail.
Figur 4 zeigt eine Nut und Feder-Verbindung zwischen einem Eckelement und einem Füllelement im Detail.
Figur 5 zeigt einen Fahrkorb gemäß des Standes der Technik.

### Erfindungsgemäße Ausführungsbeispiele

### Vorbemerkung

Die Figur 5 zeigt einen Fahrkorb nach Maßgabe des Standes der Technik.

Gut zu erkennen ist hier der Fahrkorbrahmen 2, der den Fahrkorb 1 allseitig umgibt und wie ein Ring umschließt. Der Fahrkorb bzw. die eigentliche Kabine ist mit Hilfe von Puffern 3 auf den unteren, horizontalen Teil des Fahrkorbrahmens 2 geräuschisoliert aufgesetzt. Oft ist die Aufzugskabine auch in ihrem oberen Teil über weitere Puffer 3 geräuschisolierend mit dem Fahrkorbrahmen verbunden.

Am Fahrkorbrahmen 2 sind die Schienenführungen befestigt und auch die Brems- oder Bremsfangvorrichtungen. Darüber hinaus sind am Fahrkorbrahmen 2, hier beispielsweise an dessen oberem horizontal orientierten Träger, die Tragmittel A befestigt, so dass alle Lasten über den Fahrkorbrahmen abgetragen werden.

### Bodenplattform des Fahrkorbs

Der erfindungsgemäße Aufzug, dessen Fahrkorb 1 (ohne Tragmittelanbindung) als Ganzer in Figur 1 dargestellt ist, geht hier einen anderen Weg.

Der erfindungsgemäße Aufzug besitzt vorzugsweise eine sogenannte selbsttragende Bodenplattform 5.

Von einer selbsttragenden Bodenplattform 5 ist dann die Rede, wenn die Bodenplattform von ihrer Struktur her in der Lage ist, bevorzugt alle oder zumindest alle wesentlichen im Betrieb auftretenden Vertikal-Kräfte aufzunehmen, ohne dass es zu unzulässigen Verformungen kommt. Die Seitenwände 6 des 3 Fahrkorbs haben dann nur noch die Aufgabe, das Dach 6a des Fahrkorbs so zu halten und ggf. den Fahrkorb vertikal zu führen, indem sie eine Basis bilden, an der dann die Schienenführungen des Fahrkorbs montiert sind. Das Dach kann von mindestens zwei Monteuren betreten werden, um vom Dach aus an der Aufzugsanlage zu arbeiten, etwa Arbeiten am im Schachtkopf maschinenraumlos untergebrachten Antrieb. Auch insoweit sorgen die Seitenwände für die nötige Festigkeit.

Sonst haben die Seitenwände 6 des Fahrkorbs noch die Funktion, Passagiere abzustützen, die sich etwa von innen gegen die Seitenwände oder deren eventuellen Handlauf lehnen, und natürlich im Regelfall eine bei geschlossener Fahrkorbtür im Wesentlichen nach außen abgeschlossene Kabine zu bilden, die verhindert, dass die Passagiere mit der sich an der fahrenden Kabine vorbeibewegenden Schachtwand oder dort anzutreffenden Schachteinbauten in Kontakt kommen können. Die selbsttragende Bodenplattform 5 kann auf unterschiedliche Art und Weise ausgeführt sein, wie noch näher erläutert wird.

### Spezieller Aufbau der Fahrkorbseitenwände

Die Figuren 1 und 2 zeigen nähere Einzelheiten in Bezug auf den Fahrkorb.

Besonders günstig ist das Zusammenwirken der erfindungsgemäßen Seitenwände 6 mit einer selbsttragenden Bodenplattform 5.

Daher ist es vorzugsweise so, dass die Fahrkorbseitenwände 6 durchgängig oder zumindest zu 85 % einschalig ausgeführt sind, wobei die erste Alternative klar bevorzugt ist. Dies zeigen die Figuren 1 und 2 mit ihren einlagigen Seitenwänden. Der Begriff "durchgängig einschalig ausgeführt" nach Maßgabe der Erfindung bedeutet in seinem weiteren Sinne, dass nirgendwo in die Fahrkorbseitenwände ein sich in vertikaler Richtung entlang der ganzen oder des überwiegende Teils der Seitenwand erstreckendes Rohrprofil integriert ist oder mehrere separate Platten aufeinandergelegt sind, mit Ausnahme an speziellen Befestigungsstellen, wie etwa einem Führungsschuh, der (örtlich) an der Fahrkorbseitenwand 6 befestigt ist, um mit der jeweiligen Führungsschiene zusammenwirken. Bevorzugt wird der Begriff in seinem engeren Sinne verwendet und bedeutet dann, dass in die Seitenwände auch nicht bereichsweise ein Rohrprofil integriert ist.

Der Fahrkorbboden 5 wird vorteilhafterweise aus der in Fig. 1 schraffiert dargestellten Bodenplatte 21 gebildet, die rundum nach unten über sie hinausstehende Flanschflächen 22 ausbildet. Die Bodenplatte 21 besteht bevorzugt ebenfalls aus Faserwerkstoff, kann aber auch aus Metallblech gefertigt sein. Die Bodenplatte ist vorzugsweise selbsttragend ausgebildet, d. h. sie nimmt ohne wesentliche bzw. völlig ohne Beteiligung der Seitenwände 6 und des Fahrkorbdachs 6a, die nur "sich selbst tragen", alle Lasten auf, die aus der Aufhängung des Fahrkorbes 1 an den nicht figürlich dargestellten Tragmitteln resultieren und die beim Bremsen bzw. Fang des Fahrkorbs 1 entstehen.

Zu der Kabineninnenseite hin liegt auf der Bodenplatte 21 idealerweise ein Hartschaumkern 23 auf, der seinerseits eine in Fig. 1 nicht näher dargestellte Deckplatte 24 trägt, die die bodenseitige Innenoberfläche des Fahrkorbbodens darstellt. Die Bodenplatte 21, der Hartschaumkern 23 und die Deckplatte 24 sind vorzugsweise miteinander verklebt oder verschweißt und bilden so einen Sandwichboden aus. Idealerweise wird ein solcher Sandwichboden, der sich durch sein Leichtgewicht auszeichnet, von einem Chassis unterfangen, d. h. einer Metallrahmenkonstruktion.

Die Fahrkorbseitenwände 6 liegen im Regelfall gegen die bereits beschriebene, in Umfangsrichtung umlaufende Flanschfläche 22 der Bodenplatte 21 des Fahrkorbs 1 an und im Regelfall auch gegen eine entsprechende Flanschfläche 25 des Fahrkorbdachs 6a. Für den nötigen Reibschluss der Verbindung sorgen Schrauben und besonders bevorzugt Nieten, idealerweise Blindnieten. Diese Befestigungselemente durchgreifen jeweils die betreffende Fahrkorbseitenwand 6 und die betreffende Flanschfläche des Fahrkorbbodens 5 oder des Fahrkorbdachs 6a und pressen sie aneinander.

Die jeweilige Flanschfläche 22, 25 ist typischerweise so gestaltet, dass sie auf ihrer der vertikalen Mittelachse des Fahrkorbs zugewandten Rückseite nicht vom Kabineninneren her, sondern von der Außenseite, nämlich vom Fahrkorbboden bzw. vom Fahrkorbdach her, zugänglich ist, so wie in Fig. 1 dargestellt.

Idealerweise sind die Fahrkorbseitenwände 6 so gestaltet, dass das die Fahrkorbseitenwand bildende Material im Bereich der Ecken ein Eckelement 18 in Gestalt eines L-Profils bildet. Vorzugsweise besitzt ein solches L-Profil eine großzügig abgerundete Ecke - also eine Ecke, die durch einen Bogen mit einem Krümmungsradius von vorzugsweise mindestens 40 mm gebildet wird. Soweit die gekrümmte Ecke als Polygonzug ausgestaltet ist, ist der besagte Krümmungsradius der Radius eines von innen in die Ecke eingeschriebenen Kreises.

Idealerweise erstreckt sich jeder Schenkel eines solchen Eckelements 18 mindestens 25 cm, besser mindestens 35 cm in horizontaler Richtung entlang der Fahrkorbseite, der er zugeordnet ist.

Ein solches Eckelement 18 besitzt eine hohe Knicksteifigkeit.

Es kann beispielsweise auch aus Stahlblech oder anderem hinreichend tragfähigem Material gefertigt sein, etwa aus Hohlkammerplatten oder aus Aluminium. Es kann beispielsweise aus Blech gefertigt sein.

Sehr bevorzugt besteht ein solches Eckelement aus einem Fasermaterial bzw. aus einem Faserverbundwerkstoff. Es besitzt dann (gemessen senkrecht zu seiner Großfläche) bevorzugt eine Dicke von mindestens 5 mm, besser sogar mindestens 7,5 mm. Anders als ein dünnes und daher ggf. ebenfalls recht leichtes Blech, besitzt ein Eckelement aus einem Fasermaterial oder Faserverbundwerkstoff dämpfende Eigenschaften, so dass es im Betrieb nicht zu einem Dröhnen oder hörbaren Vibrationen kommen kann.

An mindestens drei der Ecken des Fahrkorbs ist ein entsprechendes L-förmiges Eckelement 18 angebracht, die vierte Ecke mag mit Rücksicht auf eine seitlich öffnende Schiebetür durch ein besonderes Eckelement 18a gebildet werden, das die Ecke nicht umgreift, sondern eben ausgestaltet ist. Abgesehen von der L-förmigen Ausbildung gilt jedoch bevorzugt auch für dieses besondere Eckelement 18a das bereits zuvor und hernach für die regulären Eckelemente 18 Gesagte sinngemäß.

Die Eckelemente 18, 18a verdecken aus der Perspektive des im Fahrkorbinneren befindlichen Fahrgastes ggf. auch die Fahrkorbschienen, die hier vorzugsweise ebenfalls im Bereich der Ecken untergebracht sind.

Zwischen zwei Eckelementen 18, 18a sind Füllelemente 19 vorgesehen. Diese können beispielsweise auch aus Glas oder transluzentem bzw. opakem Kunststoff sein, was besonders günstige, neuartige Beleuchtungsmöglichkeiten für den Fahrkorb schafft. Um diese zu nutzen können, müssen an der Außenseite der Füllelemente von außen nach innen abstrahlende Leuchtmittel vorgesehen sein, etwa entsprechende LED-Felder, die ggf. auch eine Ambient-Beleuchtung schaffen können, durch Farbwechsel, etwa zwischen Tag und Nacht.

Unbeschadet der Tatsache, dass die Seitenwände bzw. deren Eckelemente einschalig sind, können sie mit lokalen, sich im Regelfall in vertikaler Richtung nicht über das gesamte Eckelement bzw. die gesamte Seitenwand erstreckenden Verstärkungselementen versehen sein, was hier nicht figürlich dargestellt ist. Ein solches Verstärkungselement kann beispielsweise dazu dienen, um eine obere oder untere Schienenführung an der Außenseite der Fahrkorbseitenwand zu befestigen und derart abstützen zu können, dass die im Betrieb an- und abschwellend auftretenden Kräfte, insbesondere Horizontalkräfte, keine mit bloßem Auge sichtbare Deformation an der betreffenden Seitenwand verursachen.

Falls die Seitenwand bzw. das Eckelement aus einem Fasermaterial oder Faserverbundwerkstoff besteht, ist es besonders zweckmäßig, wenn das jeweilige Verstärkungselement in den Werkstoff einlaminiert oder eingelegt und vorzugsweise bereits dadurch mit ihm einsatzbereit verklebt ist. Stattdessen oder, bei nicht vollständig einsatzbereiter Verklebung, zusätzlich kann eine Verschraubung oder Vernietung des jeweiligen Verstärkungselements mit dem Werkstoff vorgenommen werden. In diesem Fall ist es bevorzugt, auf der Kabineninnenseite ein metallenes oder mit Metallgewinden versehenes, ggf. einlaminiertes Gegenstück vorzusehen, so dass der Faser- oder Faserverbundwerkstoff zwischen dem Verstärkungselement und dem Gegenstück reibschlüssig geklemmt gehalten wird.

Sofern die Fahrkorbseitenwände aus Blech gefertigt sind, können sie durch Sicken, Vertiefungen oder lokale Aufdoppelungen aus einem weiteren Blech oder Blechformteil der an der Seitenwand zu montierenden Schienenführung sicheren Halt geben, ohne ihre Eigenschaft der Einschaligkeit zu verlieren, solange der Begriff "einschalig" in einem weiteren Sinne verwendet wird.

Diese Art der Wandgestaltung eines Fahrkorbs 1 mithilfe von vorgefertigten Eckelementen 18, 18a der soeben beschriebenen Art ist deswegen besonders günstig, weil damit ein modulares Wandsystem geschaffen wird, mit dem sich sehr rationell Fahrkörbe mit unterschiedlicher Grundfläche herstellen lassen. Das bietet insbesondere bei der Modernisierung bestehender Aufzugsanlagen einen erheblichen Vorteil, nicht zuletzt auch in Verbindung mit der möglichen Rahmenlosigkeit des Fahrkorbs.

Bei einem solchen System kommen i. d. R. immer die gleichen Eckelemente 18, 18a zum Einsatz. Da ausschließlich oder im Wesentlichen diese für die kraftschlüssige Verbindung zwischen dem betretbaren Fahrkorbdach 6a und dem Fahrkorbboden verantwortlich sind, ist es leicht möglich, auf unterschiedliche Grundflächenanforderungen einzugehen. Hierzu sind lediglich in horizontaler Richtung unterschiedlich breite Füllelemente 19 erforderlich. Stattdessen kann auch daran gedacht werden, Füllelemente 19 mit genau der passenden Breite zuzuschneiden. Das lässt sich wegen der Einschaligkeit und der Tatsache, dass es sich bei den Füllelementen bevorzugt um nichttragende oder zumindest um im Wesentlichen nichttragende Elemente handelt, einfach und ohne die Notwendigkeit von Festigkeitsberechnungen oder -analysen bewerkstelligen.

Besonders zweckmäßig ist es, wenn die Füllelemente 19 bzw. Eckelemente 18, 18a so gestaltet sind, dass sie an ihrem vertikalen Stoß, bevorzugt auf ganzer Länge, nach der Art von Nut- und Federbrettern ineinandergreifen. Dabei ist es besonders zweckmäßig, wenn es die Eckelemente 18, 18a sind, die entlang ihrer vertikalen Seitenkanten jeweils eine einstückig angeformte oder durch teilweises Abfräsen hergestellte Feder 26 besitzen, die in die entsprechende Nut eines Füllelements 19 eingeschoben werden kann, vgl. Fig. 2 und 4.

Mithilfe der Nut- und Federverbindung kann trotz der Einschaligkeit in einem einzigen Arbeitsgang auf der Kabineninnenseite eine optisch einwandfreie Sichtoberfläche geschaffen werden, ohne dass es einer Verblendung oder zusätzlichen Innenverkleidung bedarf.

Statt einer Verklebung wird in vielen Fällen einer reinen Steckverbindung der Vorzug gegeben. Die Feder 26 des einen Elements wird dann vorzugsweise unter Zwischenlage einer V-förmig um die Feder 26 herumgelegten, dünnen Gummi- bzw. Moosgummischicht M in die Nut eingeschoben. Dies sorgt für den nötigen Halt und dafür, dass über die Nut- und Federverbindung keine störenden Geräusche übertragen werden können.

Vorzugsweise bestehen die Eckelemente aus mehreren aufeinanderlaminierten Matten auf Fasermaterial, bei denen es sich meist um gewebte Matten handelt.

Im Idealfall überspannt mindestens eine dieser Matten eine gesamte Großfläche eines Eckelements, vorzugsweise die zum Fahrkorbinneren gewandte Sichtseite des Eckelements.

Sofern das Eckelement aus zwei im Regelfall rechtwinkligen Schenkeln besteht, die über einen Radius miteinander verbunden sind, trägt ein Eckelement auf seiner dem Fahrkorbinneren abgewandten Außenseite im Bereich von deren Krümmungsradius mehrere in vertikaler Richtung verlaufende Schlitze 20, so, wie das die Fig. 3 zeigt.

Diese Schlitze 20 werden typischerweise durch Fräsen oder Sägen oder Schneiden in die zunächst ebene Platte eingebracht, die einmal das jeweilige Eckelement 18 bilden soll. Ihre bevorzugte Breite in horizontaler Richtung liegt zwischen 0,5 mm und 2,5 mm. Diese Schlitze 20 schneiden daher jeweils einen Teil der Schicht aus dem ausgehärteten Fasermaterial an, durchdringen aber das Eckelement 18 nicht vollständig, so dass dessen zum Kabineninneren hingewandte Sichtseite eine ungestörte Oberfläche besitzt. Die Schlitze besitzen einen Schlitzgrund G und zwei Seitenwände S.

Diese Schlitze 20 erlauben es, aus einer fertig ausgehärteten, ebenen Platte ein Eckelement zu biegen, das zwei in unterschiedliche Richtung abstehende Schenkel aufweist, die durch einen Verbindungsabschnitt mit einem Radius miteinander verbunden sind. Die Schlitze 20 definieren eine Anzahl von Lamellen an dem Eckelement, die sich zu einer Rundung formen lassen. Die Festigkeit des Eckelements in vertikaler Richtung wird durch die Schlitze 20 nicht oder nicht wesentlich beeinträchtigt.

Nach dem Biegen der zunächst ebenen Platte zum Eckelement werden die Schlitze mit einem Füllmaterial 20a ausgefüllt, vorzugsweise mit einem Klebstoff oder demjenigen Harz-Härter- Gemisch, ggf. unter Beimengung von Fasern, das auch bei der Herstellung der Platten als solcher verwendet worden ist. Das Füllmaterial 20a besitzt eine derartige Druckfestigkeit, dass das Eckprofil die ihm durch das Biegen gegebene Form von selbst beibehält. Ein geringfügiges Rückfedern ist dabei unschädlich bzw. kann von vornherein durch eine an sich zunächst zu starke Biegung kompensiert werden.

### Allgemeine Bemerkungen

Abschließend sei noch gesagt, dass man in manchen (insgesamt gesehen nicht bevorzugten) Fällen auch dann von einer selbsttragenden Bodenplattform spricht, wenn die Bodenplattform die im Betrieb auftretenden Kräfte nicht allein aufnimmt, aber überwiegend zur Stabilität beiträgt, bevorzugt zu mindestens 90 %.

### Bezugszeichenliste

- 1: Fahrkorb
- 2: Fahrkorbrahmen
- 3: Puffer
- 4: Tragmittel
- 5: Bodenplatte
- 6: Seitenwände
- 6a: Dach der Aufzugskabine/des Fahrkorbes
- 7 bis 17: nicht vergeben
- 18: Eckelement
- 18a: besonderes Eckelement
- 19: Füllelement
- 20: Schlitz im Eckelement
- 20a: Füllmaterial
- 21: Bodenplatte
- 22: Flanschfläche der Bodenplatte Hartschaumkern
- 23: Hartschaumkern
- 24: Deckplatte
- 25: Flanschfläche des Fahrkorbdachs
- 26: Feder einer Nut- und Federverbindung
- G: Schlitzgrund
- S: Seitenwand eines Schlitzes
- M: Gummi-/Moosgummischicht

## Patentansprüche

1. Aufzug mit einem entlang von Führungsschienen (8) in vertikaler Richtung auf und ab verfahrbaren Fahrkorb (1),
wobei der Fahrkorbboden (5) und das Fahrkorbdach (6a) durch einschalige Eckelemente (18, 18a) verbunden sind, die entlang ihrer vertikalen Seitenkanten jeweils nicht unmittelbar miteinander in Verbindung stehen und über die der gesamte vertikale Kraftfluss, der zwischen dem Fahrkorbdach (6a) und dem Fahrkorbboden (5) auftreten kann, an den Fahrkorbboden (5) weitergeleitet wird, wobei ein oder mehrere Eckelemente (18) gekrümmt ist,
**dadurch gekennzeichnet, dass** ein oder mehrere Eckelemente (18) auf ihrer dem Fahrkorbinneren abgewandten Außenseite im Bereich von deren Krümmungsradius mehrere in vertikaler Richtung verlaufende Schlitze (20) aufweist, die mit einem Füllmaterial (20a) verfüllt sind.

2. Aufzug nach Anspruch 1, **dadurch gekennzeichnet, dass** die Eckelemente (18, 18a) oder zumindest ein Teil der Eckelemente (18) aus einem Faserwerkstoff bzw. aus Faserverbundmaterial bestehen.

3. Aufzug nach Anspruch 2, **dadurch gekennzeichnet, dass** ein Eckelement (18, 18a) mindestens eine Matte umfasst, die eine gesamte Großfläche des unter ihrer Beteiligung gebildeten Eckelements (18, 18a) überspannt.

4. Aufzug nach einem der vorhergehenden Ansprüche, **dadurch gekennzeichnet, dass** mindestens zwei, besser drei Eckelemente (18) die Gestalt eines L-Profils besitzen, vorzugsweise mit einer Ecke, die durch einen Bogen mit einem Krümmungsradius von vorzugsweise mindestens 40 mm gebildet wird.

5. Aufzug nach einem der vorhergehenden Ansprüche, **dadurch gekennzeichnet, dass** die Schlitze (20) parallel zueinander verlaufen.

6. Aufzug nach Anspruch 4 oder 5, **dadurch gekennzeichnet, dass** die Schlitze (20) in das Eckeelement (18) eingefräst oder eingesägt sind.

7. Aufzug nach einem der Ansprüche 4 bis 6, **dadurch gekennzeichnet, dass** die Schlitze (20) in vertikaler Richtung einen Abstand voneinander haben, der zwischen 1 cm und 7 cm, bevorzugt zwischen 2 cm und 4 cm beträgt.

8. Aufzug nach einem der Ansprüche 4 bis 7, **dadurch gekennzeichnet, dass** die Schlitze (20) am einbaufertigen Eckelement (18) vom Schlitzgrund (G) aus schräg auseinanderstrebende Seitenwände (S) aufweisen.

9. Aufzug nach einem der Ansprüche 4 bis 8, **dadurch gekennzeichnet, dass** das Füllmaterial (20a) einen Klebstoff oder ein aushärtbares Harz umfasst bzw. allein hieraus besteht.

10. Aufzug nach Anspruch 4, **dadurch gekennzeichnet, dass** sich jeder Schenkel eines die Gestalt eines L-Profils einnehmenden Eckelements (18) mindestens 25 cm, besser mindestens 35 cm in horizontaler Richtung entlang der Fahrkorbseite erstreckt, der er zugeordnet ist.

11. Aufzug nach einem der vorhergehenden Ansprüche, **dadurch gekennzeichnet, dass** zwischen zwei Eckelementen (18, 18a) jeweils ein Füllelement (19) angeordnet ist.

12. Aufzug nach Anspruch 11, **dadurch gekennzeichnet, dass** das Füllelement (19) durchsichtig oder durchscheinend ist und vorzugsweise aus Kunststoff besteht, wobei vorzugsweise auf der Schachtseite eines Füllelements ein Leuchtmittel angebracht ist, das durch das Füllelement hindurch in das Kabineninnere abstrahlt.

13. Aufzug nach Anspruch 11 oder 12, **dadurch gekennzeichnet, dass** die Füllelemente (19) bzw. Eckelemente (18, 18a) so gestaltet sind, dass sie an ihrem vertikalen Stoß, bevorzugt auf ganzer Länge, nach der Art von Nut- und Federbrettern ineinandergreifen.

14. Aufzug nach Anspruch 12, **dadurch gekennzeichnet, dass** die Nut- und Federverbindung unter Zwischenlage einer die Feder umgebenden Gummischicht gefügt wird.

15. Aufzug nach einem der vorhergehenden Ansprüche, **dadurch gekennzeichnet, dass** mindestens eines der Eckelemente (18, 18a) vorzugsweise alle Eckelemente (18, 18a) jeweils mit mindestens einem lokalen Verstärkungselement versehen sind, das eine Befestigungsbasis für mindestens ein vorzugsweise unmittelbar den Fährbetrieb ermöglichendes Funktionselement, wie eine Schienenführung 7a, 7b bildet.

16. Aufzug nach Anspruch 15, **dadurch gekennzeichnet, dass** mindestens ein Eckelement (18, 18a), aus einem Fasermaterial oder Faserverbundwerkstoff besteht und das vorzugsweise vorhandene, mindestens eine Verstärkungselement in den Werkstoff einlaminiert oder eingelegt und vorzugsweise bereits dadurch mit ihm einsatzbereit verklebt ist.

17. Aufzug nach Anspruch 15 oder 16, **dadurch gekennzeichnet, dass** das Verstärkungselement unmittelbar kraftschlüssig mit dem Fahrkorbboden (5) verbunden ist.

18. System zum Bau einer Aufzugskabine nach einem der vorhergehenden Ansprüche, umfassend einen vorzugsweise unter Beteiligung eines Hartschaumkerns (23) mit zwei Deckschichten als Sandwich ausgebildeten Fahrkorbboden (5) mit einem in Umfangsrichtung umlaufenden Flansch (22) zur Verbindung mit den Fahrkorbseitenwänden (6), ein Fahrkorbdach (6a) mit einem in Umfangsrichtung umlaufenden Flansch (2 5) zur Verbindung mit den Fahrkorbseitenwänden (6), einschalig ausgeführten Eckelementen (18, 18a) und zwischen den Eckelementen einbaubaren Füllelementen (19), wobei das System vorzugsweise Füllelemente (19) mit unterschiedlichen Breiten umfasst, so dass sich mit dem System Fahrkörbe (1) mit unterschiedlichen Grundflächen herstellen lassen, ohne individuelle Seitenwandteile herstellen zu müssen.

## Claims

1. An elevator comprising a car (1) that can be driven up and down in the vertical direction along guide rails (8),
wherein the car floor (5) and the car roof (6a) are connected by single-skin corner elements (18, 18a), which are respectively not directly in connection with each other along their vertical lateral edges and via which the entire vertical flow of forces that may arise between the car roof (6a) and the car floor (5) is transmitted to the car floor (5), wherein one or several corner elements (18) are curved,
**characterized in that** one or several corner elements (18), on their outer face facing away from the car interior, in the region of their radius of curvature, have several slits (20), which extend in the vertical direction and which are filled with a filler material (20a).

2. The elevator according to claim 1, **characterized in that** the corner elements (18, 18a), or at least a part of the corner elements (18), consist of a fiber material or of a fiber composite material.

3. The elevator according to claim 2, **characterized in that** a corner element (18, 18a) includes at least one mat spanning across an entire large surface of the corner element (18, 18a) formed with its involvement.

4. The elevator according to any one of the preceding claims, **characterized in that** at least two, better three, corner elements (18) have the shape of an L-profile, preferably with a corner formed by an arc with a radius of curvature of preferably at least 40 mm.

5. The elevator according to any one of the preceding claims, **characterized in that** the slits (20) extend parallel to one another.

6. The elevator according to claim 4 or 5, **characterized in that** the slits (20) are milled or sawed into the corner element (18).

7. The elevator according to any one of the claims 4 to 6, **characterized in that** the slits (20) have a distance from each other in the vertical direction that is between 1 cm and 7 cm, preferably between 2 cm and 4 cm.

8. The elevator according to any one of the claims 4 to 7, **characterized in that** the slits (20), on the ready-to-mount corner element (18) have sidewalls (S) that diverge starting from the slit bottom (G).

9. The elevator according to any one of the claims 4 to 8, **characterized in that** the filler material (20a) comprises, or consists solely of, an adhesive or a curable resin.

10. The elevator according to claim 4, **characterized in that** each leg of a corner element (18) taking the shape of an L-profile extends over at least 25 cm, better at least 35 cm, in the horizontal direction along the car side with which it is associated.

11. The elevator according to any one of the preceding claims, **characterized in that** one filler member (19) is in each case disposed between two corner elements (18, 18a).

12. The elevator according to claim 11, **characterized in that** the filler member (19) is transparent or translucent and preferably consists of plastic, wherein a lighting means, which radiates through the filler member into the car interior, is preferably mounted on the shaft side of a filler member.

13. The elevator according to claim 11 or 12, **characterized in that** the filler members (19) or corner elements (18, 18a) are configured such that, at their vertical joint, they interlock like groove and tongue panels, preferably over the entire length.

14. The elevator according to claim 12, **characterized in that** the groove and tongue connection is joined with a rubber layer, which surrounds the tongue, being placed therebetween.

15. The elevator according to any one of the preceding claims, **characterized in that** at least one of the corner elements (18, 18a), preferably all corner elements (18, 18a), are each provided with at least one local reinforcing member forming the basis for the attachment of at least one functional member, which preferably directly enables the ferrying operation, such as a rail guide 7a, 7b.

16. The elevator according to claim 15, **characterized in that** at least one corner element (18, 18a) consists of a fiber material or a fiber composite material and the at least one reinforcing member, which is preferably provided, is laminated or inserted into the material and, preferably already thereby, is glued thereto so as to be ready to use.

17. The elevator according to claim 15 or 16, **characterized in that** the reinforcing member is directly connected in a non-positive manner to the car floor (5).

18. A system for building an elevator cabin according to any one of the preceding claims, comprising a car floor (5), which, with the involvement of a rigid foam core (23) with two cover layers, is preferably configured as a sandwich, with a circumferentially extending flange (22) for connection to the car side walls (6), a car roof (6a) with a circumferentially extending flange (25) for connection to the car side walls (6), corner elements (18, 18a) with a single-skin configuration, and filler members (19) that can be inserted between the corner elements, wherein the system preferably comprises filler members (1) with different widths, so that cars (1) with different base areas can be manufactured with the system, without having to manufacture individual side wall components.

## Revendications

1. Ascenseur comportant une cabine (1) mobile vers le haut et vers le bas dans la direction verticale le long de rails de guidage (8),
dans lequel le plancher (5) et le toit (6a) de la cabine sont reliés par des éléments de coin (18, 18a) monocoques qui ne sont pas directement reliés l'un à l'autre le long de leurs bords latéraux verticaux et par lesquels l'ensemble du flux de force vertical qui peut se produire entre le toit (6a) et le plancher (5) de la cabine est transmis au plancher (5) de la cabine, un ou plusieurs éléments de coin (18) étant recourbés,
**caractérisé en ce que**
un ou plusieurs éléments de coin (18) présentent sur leur face extérieure détournée de l'intérieur de la cabine, au niveau de leur rayon de courbure, une pluralité de fentes (20) qui s'étendent dans la direction verticale et qui sont remplies d'un matériau de remplissage (20a).

2. Ascenseur selon la revendication 1,
**caractérisé en ce que**
les éléments de coin (18, 18a) ou au moins une partie des éléments de coin (18) sont constitués d'un matériau de fibres ou d'un matériau composite de fibres.

3. Ascenseur selon la revendication 2,
**caractérisé en ce que**
un élément de coin (18, 18a) comprend au moins une nappe couvrant l'ensemble d'une grande surface de l'élément de coin (18, 18a) formé avec sa participation.

4. Ascenseur selon l'une des revendications précédentes,
**caractérisé en ce que**
au moins deux, de préférence trois, éléments de coin (18) ont la forme d'un profilé en L, de préférence avec un coin formé par un coude ayant un rayon de courbure de préférence d'au moins 40 mm.

5. Ascenseur selon l'une des revendications précédentes,
**caractérisé en ce que**
les fentes (20) sont parallèles les unes aux autres.

6. Ascenseur selon la revendication 4 ou 5,
**caractérisé en ce que**
les fentes (20) sont fraisées ou sciées dans l'élément de coin (18).

7. Ascenseur selon l'une des revendications 4 à 6,
**caractérisé en ce que**
les fentes (20) sont espacées verticalement les unes des autres d'une distance comprise entre 1 cm et 7 cm, de préférence entre 2 cm et 4 cm.

8. Ascenseur selon l'une des revendications 4 à 7,
**caractérisé en ce que**
sur l'élément de coin (18) prêt à installer, les fentes (20) ont des parois latérales (S) s'écartant en oblique à partir du fond (G) de la fente.

9. Ascenseur selon l'une des revendications 4 à 8,
**caractérisé en ce que**
le matériau de remplissage (20a) contient ou est constitué seul en une colle ou en une résine durcissable.

10. Ascenseur selon la revendication 4,
**caractérisé en ce que**
chaque branche d'un élément de coin (18) prenant la forme d'un profilé en L s'étend sur au moins 25 cm, mieux sur au moins 35 cm, en direction horizontale le long du côté de la cabine auquel elle est associée.

11. Ascenseur selon l'une des revendications précédentes,
**caractérisé en ce que**
un élément de remplissage (19) respectif est disposé entre deux éléments de coin (18, 18a).

12. Ascenseur selon la revendication 11,
**caractérisé en ce que**
l'élément de remplissage (19) est transparent ou translucide et est constitué de préférence en matière plastique, un moyen d'éclairage étant monté de préférence sur le côté cage d'un élément de remplissage, qui rayonne à travers l'élément de remplissage jusque dans l'intérieur de la cabine.

13. Ascenseur selon la revendication 11 ou 12,
**caractérisé en ce que**
les éléments de remplissage (19) ou les éléments de coin (18, 18a) sont conçus de manière à s'imbriquer les uns dans les autres à la manière de planches à rainure et languette au niveau de leur jointure verticale, de préférence sur toute la longueur.

14. Ascenseur selon la revendication 12,
**caractérisé en ce que**
la liaison à rainure et languette est assemblée avec interposition d'une couche en caoutchouc entourant la languette.

15. Ascenseur selon l'une des revendications précédentes,
**caractérisé en ce que**
l'un au moins des éléments de coin (18, 18a), de préférence tous les éléments de coin (18, 18a), sont pourvus chacun d'au moins un élément de renforcement local qui constitue une base de fixation pour au moins un élément fonctionnel, tel qu'une glissière 7a, 7b, permettant de préférence directement le fonctionnement de l'ascenseur.

16. Ascenseur selon la revendication 15,
**caractérisé en ce que**
au moins un élément de coin (18, 18a) est constitué en un matériau de fibres ou en un matériau composite de fibres, et ledit au moins un élément de renforcement prévu de préférence est intégré par stratification ou posé dans le matériau et est ainsi de préférence déjà assemblé par collage avec celui-ci de façon prête à l'emploi.

17. Ascenseur selon la revendication 15 ou 16,
**caractérisé en ce que**
l'élément de renforcement est relié directement au plancher (5) de la cabine par coopération de force.

18. Système pour construire une cabine d'ascenseur selon l'une des revendications précédentes, comportant un plancher de cabine (5) réalisé de préférence en sandwich avec participation d'un noyau en mousse dure (23) ayant deux couches de couverture et comportant une bride (22) s'étendant en direction périphérique pour relier les parois latérales (6) de la cabine, un toit de cabine (6a) ayant une bride (25) s'étendant en direction périphérique pour la liaison avec les parois latérales (6) de la cabine, des éléments de coin (18, 18a) réalisés monocoques et des éléments de remplissage (19) intégrables entre les éléments de coin, le système comprenant de préférence des éléments de remplissage (19) ayant différentes largeurs, de sorte que le système permet de réaliser des cabines (1) ayant différentes surfaces de base, sans nécessité de réaliser des éléments de paroi latérale individuels.
